# EUROPÄISCHE PATENTSCHRIFT

(11) **EP 0 225 444 B1**
(45) Veröffentlichungstag und Bekanntmachung des Hinweises auf die Patenterteilung: **24.10.1990**
(21) Anmeldenummer: 86113598.6
(22) Anmeldetag: 02.10.1986
(51) Int. Cl.: H01F 7/18, H01H 47/32, F01L 9/04

(54) **Verfahren zum Ansteuern eines Elektromagneten**
Process for the control of an electromagnet
Procédé de commande d'un électro-aimant

(30) Priorität: 05.12.1985 DE 3543055
(43) Veröffentlichungstag der Anmeldung: 16.06.1987
(73) Patentinhaber: AUDI AG, 85045 Ingolstadt (DE)
(72) Erfinder:
(74) Vertreter: Le Vrang, Klaus

(56) Entgegenhaltungen:
- DE-A- 2 102 595
- DE-A- 2 208 135
- DE-A- 2 601 799
- US-A- 4 123 729

## Beschreibung

Die Erfindung betrifft ein Verfahren gemäß dem Oberbegriff des Anspruches 1. Weiterhin wird in Anspruch 4 eine Schaltungsanordnung zur Durchführung des Verfahrens vorgegeben.

Es ist bekannt, zur Energieeinsparung einen in Haltephase befindlichen Elektromagneten mit einer getakteten Stromversorgung anzusteuern, wobei jeweils während des abgeschalteten Stromes eine Freilaufschaltung für den Stromdurchfluß durch den Elektromagneten sorgen kann. Eine derartige Schaltung kann beispielsweise der DE-OS 24 25 585 entnommen werden.

Dabei existiert jedoch das Problem, daß die Haltephase erst dann anlaufen kann, wenn der Anker zuverlässig vom Magneten angezogen wurde, da der Haltestrom zwar ausreichend ist, um einen einmal angezogenen Anker in der Arbeitsstellung zu halten, jedoch nicht, um den Anker anzuziehen.

Es sind deshalb Schaltungen bekannt, die darauf aufbauen, den Stromanstieg während der Erregung der Spule zu messen und einen eventuell auftretenden negativen Wert der ersten Ableitung des Stromanstiegs erfassen, um daraus eine Auftrefferkennung abzuleiten. Die Funktionssicherheit derartiger Schaltungen jedoch hat sich nicht bewährt, insbesondere sind sie stark von der Versorgungsspannung abhängig und funktionieren insbesondere bei einem Anstieg der Versorgungsspannung nicht mehr.

Aus der DE-OS 33 26 605 ist eine Schaltung bekannt, mit der die Hublage des Ankers überwacht wird. Dabei wird ausgegangen von einer Spannungsversorgung für den Elektromagneten, die aus einem Gleichstrom mit einem überlagerten Wechselstromanteil besteht. Durch eine Auswertung der Größe des Wechselstromanteils, der sich durch die unterschiedliche Induktivität des Elektromagneten mit angezogener und beabstandeter Ankerplatte unterscheidet, soll erfaßt werden, ob der Elektromagnet die Ankerplatte angezogen hat.

Diese Auswertschaltung ist verhältnismäßig kompliziert und bedarf feiner Meßmethoden.

Aufgabe der Erfindung ist es, ein Verfahren und eine dem Verfahren entsprechende Schaltanordnung anzugeben, das zuverlässig ermöglicht festzustellen, ob der Anker eine Elektromagneten sich in der Arbeits- oder in der Ruhestellung befindet.

Die Aufgabe wird durch die Ansprüche 1 und 4 gelöst.

Die Erfindung geht von einer getakteten Stromversorgung in der Haltephase für den Elektromagneten aus, wobei der Versorgungsstrom für den Elektromagneten stets dann abgeschaltet wird, wenn er einen oberen Grenzwert überschreitet, und wiederum eingeschaltet wird, wenn er einen unteren Grenzwert unterschreitet. Während des Einschaltvorganges steigt der Stromfluß aufgrund der Induktivität des Magneten nicht schlagartig an, und während des Abschaltvorganges fällt er nicht schlagartig ab, wobei eine Freilaufschaltung für eine längere Aufrechterhaltung eines Stromdurchflusses durch den Magneten sorgen kann.

Da die Regelung für die Stromversorgung von einem oberen Grenzwert und einem unteren Grenzwert abhängig ist, gehen in die sich ausbildende Taktfrequenz verschiedene Faktoren ein.

So ist die Taktfrequenz abhängig von der Versorgungsspannung, von der Temperatur der Spule und von der Induktivität des Magneten.

Überraschenderweise sind die durch Temperaturänderungen und auch durch die Änderung der Versorgungsspannung hervorgerufenen Abweichungen in der Taktfrequenz vernachlässigbar klein gegenüber den Abweichungen, die durch die Induktivitätsänderungen des Magneten hervorgerufen werden aufgrund der Tatsache, daß der Magnet im Arbeitszustand, also mit angezogener Ankerplatte eine deutlich andere Induktivität besitzt als in Ruhestellung, in dem die Ankerplatte von den Polflächen beabstandet ist.

Erfindungsgemäß wird die dadurch hervorgerufene Änderung der Taktfrequenz ausgewertet, so daß die zuverlässige Erkennung möglich ist, ob der Magnet die Ankerplatte angezogen hat oder nicht.

Weitere Ausführungsformen sind in den Unteransprüchen beschrieben.

Im folgenden wird die Erfindung anhand der Zeichnung erläutert.

Es zeigen:
Fig. 1 eine graphische Darstellung des zeitlichen Stromverlaufes zur Erläuterung der Erfindung; und
Fig. 2 eine Schaltung zur Durchführung des Verfahrens.

In Fig. 2 ist eine Schaltung dargestellt, in der ein elektromagnetischer Verbraucher 10 eine parallel dazu liegende Freilaufschaltung 12 besitzt, was durch eine Diode angedeutet ist. Dieser elektromagnetische Verbraucher 10 mit seiner Freilaufschaltung 12 ist an einer Versorgungsspannung 14 mit seiner einen Seite angeschlossen, die andere Seite ist bei 16 mit Masse verbunden.

Durch das Öffnen einer Endstufe 18 oder eines Schaltglieds, die hier als Transistor angedeutet ist, ist es möglich, den Strom vom Pluspol 14 durch den elektromagnetischen Verbraucher 10 zum Masseanschluß 16 fließen zu lassen. Ist die Endstufe 18 gesperrt, fließt der Strom von der Spule 10 über seine Freilaufschaltung 12.

Im Freilaufkreis 10, 12 ist ein Meßwiderstand 26 vorgesehen, an dem über eine Leitung 24 eine Information über die Stromstärke abgegriffen wird. Diese Information wird einer Regelungsschaltung 22 zugeführt, die außerdem über einen Eingang 20 externe Steuersignale erhält.

Zur Diskussion der Beschaltung des elektromagnetischen Verbrauchers 10 wird auf Fig. 1 zurückgegriffen. Wenn der Anker des Elektromagneten 10 sich in seiner angezogenen Stellung befindet, ist es zum Halten des Ankers notwendig, einen gewissen Haltestrom fließen zu lassen, wobei der Haltestrom zwischen einem oberen Stromwert 1₁, und einem unteren Stromwert 1₂ schwanken kann. Wird also die Endstufe 18 geöffnet, steigt der Strom an, bis er den Wert 11 erreicht hat. In diesem Fall sperrt die Regelungseinheit 22 die Endstufe 18, so daß der Strom nicht weiter ansteigen kann, sondern durch die Freilaufschaltung 12 abfließt. Dabei fällt jedoch die Stromstärke ab, abhängig von einigen Parametern, wobei die Induktivität des Elektromagneten 10 in einem Maße eingeht, daß die übrigen Parameter vernachlässigbar sind. Dies ist insbesondere darauf zurückzuführen, daß die übrigen Parameter wie Versorgungsspannung den Stromanstiegsteil der Kurve beeinflussen, dessen Anteil an einer Frequenzperiode in der Regel kleiner als 25 % ist. Die Zeitdauer des wesentlich längeren abfallenden Teils wird im wesentlichen durch die Induktivität bestimmt. Hat der Strom den unteren Wert 1₂ erreicht, steuert die Regelung 22 über eine Treiberstufe 28 die Endstufe 18 wiederum an, so daß der Strom wieder auf den Wert 11 ansteigen kann.

In Fig. 1 ist die Anstiegsphase mit dem Buchstaben A bezeichnet, die abfallende Phase mit dem Buchstaben B. Die Zeitdauer des Intervalls A + B bestimmt die Frequenz der Taktung.

Dieser Frequenzwert ist am Ausgang der Regelschaltung 22, dort sogar als sauberes Rechtecksignal, abgreifbar und wird einem Frequenzmeßglied 30 zugeführt. Das Frequenzmeßglied 30 erfaßt diese Frequenz und vergleicht sie mit einem vorgegebenen Referenzwert, und bei einer allzu großen Abweichung des Ist-Wertes vom Soll-Wert gibt das Frequenzglied 30 ein Fehlersignal an die Regelschaltung 22 ab.

In Fig. 1 sind die Kurven für die Frequenz des Taktstromes für den elektromagnetischen Verbrauch 10 für die beiden verschiedenen Stellungen der Ankerplatte dargestellt und mit den Buchstaben K₁ und K₂ bezeichnet. Ein Vergleich läßt unschwer erkennen, daß die Frequenz der Kurven eine deutliche Änderung erfährt, je nach dem, ob die Ankerplatte angezogen ist oder nicht. Die Frequenzänderung beträgt dabei bis zu 50 %, so daß hier ein signifikanter und leicht auswertbarer Wert vorliegt, um festzustellen, ob die Ankerplatte angezogen wurde oder nicht.

Ergibt die Auswertung der Frequenz, daß die Ankerplatte nicht angezogen ist, wird in der Regelschaltung 22, die diese Information von dem Frequenzmeßglied 30 erhalten hat, ein Signal erzeugt, und ein erneuter Einschaltvorgang in Gang gesetzt. Beim Einschaltvorgang wird ein erster Einschaltstrom mit hoher Amplitude erzeugt, während die Stromstärke des anschließenden Haltestromes deutlich geringer sein kann und eine Stromstärke hat, die nur etwa 20 % des maximalen Einschaltstromes beträgt.

Die erfindungsgemäße Schaltung kann verwendet werden, um ein Gaswechselventil einer Brennkraftmaschine, das in seinen Endlagen durch elektromagnetische Kraft gehalten ist, anzusteuern. Die Arbeitslage des Ankers entspricht einem erregten Magneten, der das Gaswechselventil in Öffnungsstellung hält, die zweite Arbeitslage entspricht der Erregung eines zweiten Magneten, der das Gaswechselventil in Schließstellung hält. Da hier eine Fehlfunktion zum Ausfall des Verbrennungsvorganges führen würde, ist die sofortige und zuverlässige Erkennung wesentlich. Sobald durch die erfindungsgemäße Funktionsüberwachung ein Ausfall des Systems gemeldet wird, wird ein Neustart veranlaßt, um das Gaswechselventil in die beabsichtigte Arbeitsstellung zu bringen.

## Patentansprüche

1. Verfahren zum Ansteuern eines einen Anker anziehenden Elektromagneten (10), wobei der Elektromagnet (10) in seiner Haltephase mit getaktetem Strom aus einer Stromversorgung angesteuert wird, wobei der Strom bei Überschreiten eines oberen Schwellwertes abgeschaltet und bei Unterschreiten eines unteren Schwellwertes eingeschaltet wird, dadurch gekennzeichnet, daß die Frequenz der Taktung während der Haltephase erfaßt wird und mit einem vorgegebenen Frequenzwert verglichen wird, und bei Uberschreiten einer Maximalabweichung ein Fehlersignal ausgelöst wird.

2. Verfahren nach Anspruch 1, wobei zu Beginn der Ansteuerphase ein größerer Erregungsstrom durch den Elektromagneten fließt und anschließend ein geringerer Haltestrom, dadurch gekennzeichnet, daß bei Auslösen des Fehlersignals der Ansteuervorgang erneut gestartet wird.

3. Verfahren nach Anspruch 1 oder 2, dadurch gekennzeichnet, daß die Maximalabweichung ca. 20 % beträgt.

4. Schaltungsanordnung zur Durchführung des Verfahrens nach einem der Ansprüche 1 bis 3 zur Ansteuerung eines Elektromagneten (10) mit Polflächen und einer im abgeschalteten Zustand des Magneten beabstandeten und im erregten Zustand in Richtung zu der Polfläche bewegten Ankerplatte, einer Freilaufschaltung (12) parallel zum Elektromagneten, einem Schaltglied (18), das den Strom des Elektromagneten (10) steuert, einer Regelschaltung (22), die während der Haltephase des Elektromagneten (10) das Schaltglied (18) zur getakteten Stromversorgung ansteuert, dadurch gekennzeichnet, daß ein Frequenzmeßglied (30) vorgesehen ist, das die Frequenz des getakteten Stromes mißt und die Regelschaltung (22) ansteuert und/oder das Magnetsystem neu aktiviert.

5. Schaltungsanordnung nach Anspruch 4, dadurch gekkennzeichnet, daß das Frequenzmeßglied (30) die Frequenz am Ausgang der Regelschaltung (22) abgreift.

## Claims

1. Method for controlling an electromagnet (10) which attracts an armature, in which the electromagnet (10) in its holding phase is controlled with pulsed current from a power supply, the current being switched off when an upper threshold value is exceeded and is switched on when it falls below a lower threshold value, characterized in that the frequency of the pulsing is measured during the holding phase and compared with a preset frequency value, and an error signal is initiated when a maximum deviation is exceeded.

2. Method according to claim 1, in which a larger excitation current flows through the electromagnet at the start of the controlling phase followed by a smaller holding current, characterized in that the controlling process is started again on initiation of the error signal.

3. Method according to Claims 1 or 2, characterized in that the maximum deviation is approximately 20%.

4. Circuit configuration for carrying out the method according to one of Claims 1 to 3 for controlling an electromagnet (10) with pole faces and an armature plate which is at a distance when the magnet is in a disconnected state and is moved towards the pole faces in the excited state, a free-wheeling circuit (12) parallel to the electromagnet, a switching device (18) which controls the current in the electromagnet (10), a control circuit (22) which controls the switching device (18) to the pulsed power supply during the holding phase of the electromagnet (10), characterized in that a frequency-measuring element (30) is provided which measures the frequency of the pulsed current and controls the control circuit (22) and/or re-activates the magnet system.

5. Circuit configuration according to claim 4, characterized in that the frequency-measuring element (30) picks off the frequency at the output from the control circuit (22).

## Revendications

1. Procédé d'activation d'un électro-aimant (10) qui attire une armature, l'électro-aimant (10) étant activé dans sa phase de maintien par un courant impulsionnel en provenance d'une alimentation en courant, le courant étant coupé lorsqu'il dépasse vers le haut une valeur de seuil supérieure et étant rétabli lorsqu'il dépasse vers le bas une valeur de seuil inférieure, caracterisé en ce que la fréquence des; impulsions pendant la phase de maintien est détectée et est comparée à une valeur de fréquence pré- définie, et en ce qu'un signal d'erreur est déclenché en cas de dépassement d'un écart maximal.

2. Procédé selon la revendication 1, dans lequel un courant d'excitation plus; fort passe à travers l'électro-aimant au début de la phase d'activation, puis un courant de maintien plus faible, caractérisé en ce que le processus d'activation est lancé de nouveau en cas de déclenchement du signal d'erreur.

3. Procédé selon la revendication 1 ou 2, caractérisé en ce que l'écart maximal s'élève à 20% environ.

4. Circuit pour l'exécution du procédé selon l'une quelconque des revendications 1 à 3, pour l'activation d'un électro-aimant, comprenant des surfaces polaires et une plaque d'armature qui est écartée dans l'état hors circuit de l'aimant et est déplacée en direction de la surface polaire dans l'état excité, un circuit de relaxation (12) en parallèle avec l'électro-aimant, un organe de commutation (18) qui commande le courant de l'électro-aimant (10), un circuit de réglage (22) qui, pendant la phase de maintien de l'électro-aimant (10), active l'organe de commutation (18) en vue de l'alimentation impulsionnelle en courant, caractérisé en ce qu'il est prévu un organe de mesure de fréquence (30) qui mesure la fréquence du courant impulsionnel et qui active le circuit de réglage (22) et/ou active de nouveau le système de l'aimant.

5. Circuit selon la revendication 4, caractérisé en ce que l'organe de mesure de fréquence (30) mesure la fréquence à la sortie du circuit de réglage (22).
